# FASCICULE DE BREVET EUROPEEN

(11) **EP 0 275 805 B1**
(45) Date de publication et mention de la délivrance du brevet: **28.08.1991**
(21) Numéro de dépôt: 87420349.0
(22) Date de dépôt: 21.12.1987
(51) Int. Cl.: A63B 49/00

(54) **Raquette de tennis**
Tennisschläger
Tennis racket

(30) Priorité: 22.12.1986 FR 8618458
(43) Date de publication de la demande: 27.07.1988
(73) Titulaire: SKIS ROSSIGNOL S.A., F-38509 Voiron Cédex (FR)
(72) Inventeur: Movilliat, Pierre Antoine, F-38500 Voiron (FR); Piegay, Yves, F-38500 Voiron (FR); Du Gardin, Gilles, F-38500 Voiron (FR)
(74) Mandataire: Maureau, Philippe

(56) Documents cités:
- BE-A- 656 807
- DE-A- 3 342 012
- FR-A- 2 336 299
- US-A- 3 169 881
- US-A- 4 005 864
- US-A- 4 538 812

## Description

La présente invention se rapporte à une raquette de jeu de balle, plus particulièrement destinée au jeu de tennis, cette raquette étant pourvue d'un dispositif d'amortissement des vibrations.

Les qualités de jeu d'une raquette sont détermines par un assez grand nombre de critères que l'on peut, en général, classer en deux catégories :
- les critères de performance : rendement, nervosité, raideur, etc.
- les critères de confort du joueur : douceur, maniabilité, etc.

Certains critères, par exemple la tolérance au décentrage d'impact de balle, peuvent toutefois entrer dans les deux catégories.

Ces deux catégories de critère sont le plus souvent antinomiques, de sorte que, la plupart du temps, on ne peut améliorer le confort qu'au détriment des performances et vice-versa.

On sait qu'un système soumis à une perturbation vibre autour d'une ou plusieurs fréquences propres qui sont caractéristiques de sa structure et résultent de sa distribution de masse et de raideur. Le comportement résultant de cet ensemble de vibrations est la somme des déplacements qui sont générés, dans diverses directions, par les fréquences de résonance de cette structure. Ces déplacements sont minimaux aux endroits appelés couramment "noeuds" de vibration, et maximaux aux endroits appelés couramment "ventres" de vibration.

Ce comportement vibratoire serait infini en l'absence de toute propriété amortissante de la structure. D'une manière générale tout système physique est soumis à un ou plusiers types d'amortissement tant que l'énergie y est dispersée soit par friction, soit par d'autres systèmes dissipatifs, par exemple visco-élastiques, ou à hystérésis.

On a pu montrer que, dans le cas du joueur de tennis, les vibrations qui lui sont transmises par l'intermédiaire de sa raquette après un impact de balle sont directement corrélées à sa perception du comportement de son engin. Dans la gamme de fréquence allant de 0 à 1000 Hz, gamme dans laquelle l'homme est fortement réceptif aux vibrations, les raquettes de tennis vibrent selon plusieurs directions et fréquences, qui correspondent à ce qu'il sera dans la suite convenu d'appeler "modes vibratoires propres". C'est ainsi qu'om a pu mettre en évidence sept modes vibratoires propres fortement corrélés au comportement en jeu de la raquette :
- trois se situent dans une direction perpendiculaire au plan de la raquette ; ce sont les modes de flexion simple perpendiculaires au plan longitudinal médian de la raquette ;
- deux se situent dans le plan de la raquette ; ce sont les modes de flexion latérale ;
- deux autres sont des couplages entre des vibrations de flexion perpendiculaire au plan longitudinal médian de la raquette, et de torsion par rapport à son axe longitudinal médian.

A titre d'illustration de quelques-uns de ces modes vibratoires, on a représenté schématiquement sur les dessins joints :
- en figure 1 le premier mode vibratoire propre d'une raquette 1, vue selon la direction F de la figure 4, dans une direction perpendiculaire au plan 2 de cette raquette : il s'agit d'une flexion simple orthogonale à ce plan 2 ;
- en figure 2 le second mode vibratoire propre de cette raquette 1, en flexion simple perpendiculaire à ce plan 2 ;
- en figure 3 le troisième mode vibratoire propre de cette raquette 1, en flexion simple perpendiculaire a ce plan 2 ;
- en figure 4 le premier mode vibratoire propre de cette raquette 1, vue en plan, en flexion latérale par rapport à son axe longitudinal y'y dans son plan 2 ;
- en figure 5 son second mode vibratoire propre, toujours en flexion latérale par rapport à y'y dans le plan 2.

Les modes vibratoires propres sur lesquels il est le plus important d'agir sont, bien sûr, les modes de plus forte énergie, c'est-à-dire ceux qui génèrent des déformations importantes de la structure.

Il convient donc d'influer en priorité sur les trois premiers modes de flexion perpendiculaires au plan de la raquette, sur les deux premiers modes de flexion dans le plan de la raquette, ainsi que sur le premier mode de couplage des vibrations de flexion perpendiculaire au plan de la raquette et de torsion par rapport à son axe longitudinal.

Il est déjà connu, pour régler les qualités de jeu, de prévoir sur une raquette de tennis des moyens relativement complexes pour amortir les vibrations. C'est ainsi qu'il est connu de rapporter des éléments amortisseurs, relativement complexes et en outre encombrants, en des endroits choisis sur le cadre de la raquette.

En outre, le document FR-A-2 336 299 décrit un dispositif destiné à l'amortissement des déformations dynamiques des oscillations d'une aile ou d'une pale d'hélicoptère, comportant au moins une couche de recouvrement et une couche d'amortissement en élastomère superposées et disposées directement sur l'aile dans la zone de déformation dynamique.

L'invention vise, par des moyens simples et peu onéreux, à régler sélectivement l'amortissement d'une raquette de tennis en appliquant sur celle-ci, en des emplacements déterminés, un élément amortisseur dont le coefficient d'amortissement se trouve être optimal dans la plage de température et de fréquence de fonctionnement de la raquette. Elle se rapporte donc à une raquette de jeu de balle comportant au moins un système amortisseur de vibrations, positionné localement, du type plaque de contrainte associée à un matériau visco-élastique destiné à être sollicité en cisaillement et rapporté solidairement sur l'extérieur de la structure de la raquette, où chaque système amortisseur est constitué d'une plaque bi-matériaux dont l'un des matériaux est une matière visco-élastique dont le coefficient d'amortissement β est d'au moins 0,5 dans une plage de température située entre 10 et 30°C, et pour des fréquences allant de 0 à 1 000 Hz, collée par vulcanisation sur une plaque de contrainte rigide dont le module est très élevé par rapport à celui du matériau visco-élastique, et où chaque système amortisseur est situé dans la zone où le matériau visco-élastique situé entre la raquette et une plaque de contrainte est le plus sollicité en déformation de cisaillement, pour un des modes vibratoires de plus forte énergie, c'est-à-dire au niveau d'un ventre de vibration de l'un des modes vibratoires de plus forte énergie.

Chaque système amortisseur est disposé sur un ventre de vibration de l'un des six modes de plus forte énergie, c'est-à-dire les trois premiers modes de flexion perpendiculaires au plan de la raquette, les deux premiers modes de flexion dans le plan de la raquette, ainsi que le premier mode de couplage de vibrations de flexion perpendiculaire au plan de la raquette et de torsion par rapport à son axe longitudinal.

Avantageusement, l'épaisseur de la plaque en matériau visco-élastique se situe entre 0,5 et 1,2 mm, le coefficient d'amortissement de ce matériau visco-élastique est compris entre 0,8 et 1,2 et l'épaisseur de la plaque de contrainte est comprise entre 0,5 et 1,2 mm.

Par exemple, chaque amortisseur comporte une plaque de contrainte en Zicral, d'une épaisseur de 0,6 mm, qui est collée sur une lame de matériau visco-élastique d'une épaisseur de 0,8 mm, et de coefficient d'amortissement nommé généralement β, de l'ordre de 1,2, optimal dans une plage de température comprise entre 10 et 30°C et pour des fréquences de vibrations comprises entre 10 et 1 000 Hz.

Cette raquette peut donc comporter au moins un amortisseur visco-élastique, travaillant au cisaillement, qui est placé dans la zone où le matériau visco-élastique situé entre la raquette et la plaque de contrainte en Zicral est le plus sollicité en déformation de cisaillement : il absorbe et dissipe ainsi une grande quantité d'énergie qui n'est pas restituée à la structure. On modifie alors l'effet de la vibration, diminuant l'amplitude de déplacement de la structure.

Pour réaliser cette raquette, on place le ou les amortisseurs, conjugués éventuellement, sur le pont, sur les branches, sur les côtés des branches, ou sur toute autre partie de la raquette se trouvant dans des zones susceptibles de fournir une grande énergie au matériau visco-élastique constituant la partie inférieure de l'élément amortisseur.

Suivant sa position sur la raquette, l'amortisseur réduit l'amplitude de certains modes vibratoires, ce qui provoque une modification des sensations du joueur. C'est ainsi que pour amortir l'amplitude du premier mode de vibration en flexion perpendiculaire au plan de la raquette, on positionne le système amortisseur sur la face extérieure et/ou intérieure des branches de la raquette, depuis la partie avant de la poignée jusqu'à l'emplanture du pont. On ressent alors la raquette comme étant plus souple, avec un contact de balle plus long.

En positionnant le système amortisseur sur le pont ou de part et d'autre du pont et/ou sur la tête ou de part et d'autre de la tête du panier, symétriquement par rapport à la fois à l'axe longitudinal de la raquette et/ou au plan de la raquette, on amortit à la fois l'amplitude des deuxième et troisième modes de vibration en flexion perpendiculaires au plan médian de la raquette, ainsi que l'amplitude du premier mode de vibration couplant la flexion perpendiculaire au plan médian de la raquette et la torsion par rapport à l'axe longitudinal médian de la raquette. La raquette paraît à la fois plus nerveuse et ayant un rendement amélioré. Pour des raisons de décoration, ces formes strictement symétriques peuvent être légèrement modifiées.

En positionnant le système amortisseur sur les faces du panier, couplées par paires, symétriquement à la fois par rapport au plan longitudinal médian de la raquette et par rapport à la ligne nodale du premier mode de flexion perpendiculaire au plan de la raquette, on amortit préférentiellement l'amplitude de la vibration de ces modes dans la zone du panier. La raquette paraît alors plus stable au moment de l'impact entre la balle et le cordage.

De toute façon, l'invention sera bien comprise, et ses avantages ainsi que d'autres caractéristiques ressortiront, au cours de la description suivante de quelques exemples non limitatifs de réalisation de cette raquette, en référence aux dessins schématiques annexés dans lesquels :
Figure 6 est une vue en plan de cette raquette,
Figure 7 est une vue en plan agrandie du pont de cette raquette,
Figure 8 est une vue en coupe selon VIII-VIII de la figure 7.

En se reportant à la figure 6, cette raquette de tennis 1 est composée d'une poignée 12 prolongée par deux branches 6,7 qui portent le panier 3, dont la partie inférieure forme le pont 4. Le panier 3 porte lui-même le tamis 5, composé de cordes longitudinales et transversales et formant la surface de frappe.

Comme on le voit mieux sur les figures 7 et 8, il a été fixé par collage, sur les duex faces du pont 4 qui sont parallèles au plan de la raquette 1, une paire d'amortisseurs visco-élastiques identiques 8,9. Chacun des ces deux amortisseurs, par exemple l'amortisseur 8, est formé d'une plaque 10 en matériau visco-élastique sur laquelle est collée une plaque de contrainte 11, en Zicral par exemple. Chaque amortisseur, tel que 8, est collé à plat sur le pont 4 par la face de la plaque 10 qui est opposée à la plaque de contrainte 11.

Les plaques 10 et 11 sont de même forme et dimensions et leur pourtour épouse celui de la surface du pont 4 sur lequel la plaque 10 est collée, en lui étant toutefois légèrement inférieur. L'épaisseur de la plaque 10 est de 0,8 mm et son coefficient d'amortissement β est de 1,2 dans la plage de températures comprise entre 10 et 30°C, qui est la plage d'utilisation la plus fréquente de la raquette. La plaque de contrainte de Zicral 11 a une épaisseur de 0,6 mm. Chaque amortisseur, 8 ou 9, est totalement symétrique par rapport à l'axe longitudinal y'y de la raquette et peut donc étre considéré comme composé d'un couple d'amortisseurs 81,82 symétriques par rapport à cet axe y,y et travaillant au cisaillement et en opposition. Il y a dans ce cas de figure un couple 8,9 d'amortisseurs placés chacun de part de d'autre du pont.

Avec cette disposition, chaque paire d'amortisseurs 81,82 amortit les modes vibratoires qui prennent naissance dans le plan de la raquette, ce qui augmente le confort du joueur.

L'invention n'est bien évidemment pas limitée à cette forme de réalisation. On peut prévoir, en plus des amortisseurs 8,9 ou au lieu de ceux-ci, des amortisseurs analogues 14,15,16,17 collés, préférentiellement de manière symétrique par rapport à l'axe y,y, sur les faces latérales extérieures, et/ou intérieures, des deux branches 6,7. Ces amortisseurs 14 à 17 amortissent les modes vibratoires perpendiculaires au plan de la raquette, ce qui tend à améliorer ses performances. On peut aussi prévoir, seuls ou combinés avec d'autres en d'autres endroits, des amortisseurs 18 rapportés en tête du panier 3, et/ou des amortisseurs 19,20 rapportés sur le panier 3, par exemple au milieu de celui-ci, de part et d'autre de l'axe y'y. Dans chaque cas, au lieu d'avoir des paires d'amortisseurs couplés 8,9, un sur chaque face de la raquette, on peut n'avoir qu'un amortisseur sur une seule face, par exemple l'amortisseur 8 uniquement et pas l'amortisseur 9. La symétrie par rapport à l'axe y'y n'est que préférentielle. Cette raquette peut donc comporter, à titre d'exemples préférentiels :
- au moins un élément amortisseur 8 et/ou 9 fixé sur le pont 4 de la raquette 1,
- deux éléments amortisseurs 8 et 9 couplés et fixés de part et d'autre du pont 4,
- au moins un élément amortisseur 18 et/ou 19 et/ou 20 fixé sur le panier 3,
- au moins un élément amortisseur 18 fixé en tête du panier 3,
- deux éléments amortisseurs 18 couplés et fixés en tête du panier 3 de part et d'autre du plan 2 de celui-ci,
- au moins deux éléments amortisseurs 19,20 couplés et fixés sur le panier 3 de part et d'autre de l'axe longitudinal y'y de la raquette,
- quatre amortisseurs 19,20 couplés et fixés sur le panier 3 de part et d'autre de son plan 2 ainsi que de son axe longitudinal y'y,
- au moins un élément amortisseur 14 et/ou 15 et/ou 16 et/ou 17 fixé à l'intérieur ou à l'extérieur d'une branche 6 et/ou 7 de la raquette,
- deux éléments amortisseurs 16 et 17 couplés et fixés à l'intérieur des deux branches 6,7,
- deux éléments amortisseurs 14 et 15 couplés et fixés à l'extérieur des deux branches 6,7,
- quatre éléments amortisseurs 14 à 17 couplés et fixés à l'intérieur et à l'extérieur des deux branches 6,7,

ou une autre combinaison en positions et dimension de ces éléments amortisseurs.

Il a été décrit une raquette 1 à pont inversé 4, mais cette raquette peut être de tout autre sorte, par exemple à pont perpendiculaire à l'axe y'y, à pont de courbure inverse de celle de la tête du panier, à pont présentant deux courbures opposées et de sens contraire, etc...

## Revendications

1. Raquette de jeu de balle, plus particulièrement destinée au jeu de tennis, comportant au moins un système amortisseur de vibrations, positionné localement, du type plaque de contrainte associée à un matériau visco-élastique destiné à être sollicité en cisaillement et rapporté solidairement sur l'extérieur de la structure de la raquette, où chaque système amortisseur est constitué d'une plaque bi-matériaux (8,9,14-20) dont l'un des matériaux est une matière visco-élastique (10) dont le coefficient d'amortissement β est d'au moins 0,5 dans une plage de température située entre 10 et 30°C, et pour des fréquences allant de 0 à 1 000 Hz, collée par vulcanisation sur une plaque de contrainte rigide (11) dont le module est très élevé par rapport à celui du matériau visco-élastique, et où chaque système amortisseur est situé dans la zone où le matériau visco-élastique situé entre la raquette et une plaque de contrainte est le plus sollicité en déformation de cisaillement, pour un des modes vibratoires de plus forte énergie, c'est-à-dire au niveau d'un ventre de vibration de l'un des modes vibratoires de plus forte énergie.

2. Raquette selon la revendication 1, caractérisée en ce qu'au moins un système amortisseur (14-17) est disposé sur un ventre de vibration correspondant au premier mode vibratoire de flexion perpendiculaire au plan de la raquette.

3. Raquette selon la revendication 1 caractérisée en ce qu'au moins un système amortisseur (8,9,18,19,20) est disposé sur un ventre de vibration correspondant au second mode vibratoire de flexion perpendiculaire au plan de la raquette.

4. Raquette selon la revendication 1, caractérisé en ce qu'au moins un système amortisseur (8,9,18,19,20) est disposé sur un ventre de vibration correspondant au troisième mode vibratoire de flexion perpendiculaire au plan de la raquette.

5. Raquette selon la revendication 1, caractérisée en ce qu'au moins un système amortisseur (8,9) est disposé sur un ventre de vibration correspondant au premier mode vibratoire de flexion latérale de la raquette.

6. Raquette selon la revendication 1, caractérisée en ce qu'au moins un système amortisseur (19,20) est disposé sur un ventre de vibration correspondant au second mode vibratoire de flexion latérale de la raquette.

7. Raquette selon la revendication 1, caractérisée en ce qu'au moins un système amortisseur (8,9,18,19,20) est disposé sur un ventre de vibration correspondant au premier mode de couplage des vibrations de flexion perpendiculaire au plan de la raquette, et de torsion par rapport à son axe longitudinal.

8. Raquette selon l'une des revendications 1 à 7, caractérisée en ce que l'épaisseur de la plaque (10) en matériau visco-élastique se situe entre 0,5 et 1,2 mm, en ce que le coefficient d'amortissement β du matériau visco-élastique est compris entre 0,8 et 1,2, et en ce que l'épaisseur de la plaque de contrainte est comprise entre 0,5 et 1,2 mm.

9. Raquette selon l'une des revendications 1 à 8, caractérisée en ce que l'épaisseur de la plaque (10) en matériau visco-élastique est de l'ordre de 0,8 mm, et en ce que son coefficient d'amortissement β est de l'ordre de 1,2.

10. Raquette selon la revendication 9, caractérisée en ce que la plaque de contrainte (11) est en Zicral et a une épaisseur de l'ordre de 0,6 mm.

11. Raquette selon l'une des revendications 1 à 10, caractérisée en ce qu'elle comporte au moins un élément amortisseur (8 et/ou 9) fixé sur le pont (4) de la raquette (1).

12. Raquette selon la revendication 11, caractérisée en ce qu'elle comporte deux éléments amortisseurs (8 et 9) couplés et fixés de part et d'autre du pont (4).

13. Raquette selon l'une des revendications 1 à 10, caractérisée en ce qu'elle comporte au moins un élément amortisseur (18 et/ou 19 et/ou 20) fixé sur le panier (3).

14. Raquette selon la revendication 13, caractérisée en ce qu'elle comporte au moins un élément amortisseur (18) fixé en tête du panier (3).

15. Raquette selon la revendication 14, caractérisée en ce qu'elle comporte deux éléments amortisseurs (18) couplés et fixés en tête du panier (3) de part et d'autre du plan (2) de celui-ci.

16. Raquette selon l'une des revendications 13 à 15, caractérisée en ce qu'elle comporte au moins deux éléments amortisseurs (19,20) couplés et fixés sur le panier (3) de part et d'autre de l'axe longitudinal (y',y) de la raquette.

17. Raquette selon la revendication 16, caractérisée en ce qu'elle comporte quatre amortisseurs (19,20) couplés et fixés sur le panier (3) de part et d'autre de son plan (2) ainsi que de son axe longitudinal (y',y).

18. Raquette selon l'une des revendications 1 à 10, caractérisée en ce qu'elle comporte au moins un élément amortisseur (14 et/ou 15 et/ou 16 et/ou 17) fixé à l'intérieur ou à l'extérieur d'une branche (6 et/ou 7) de la raquette.

19. Raquette selon la revendication 18, caractérisée en ce qu'elle comporte deux éléments amortisseurs (16 et 17) couplés et fixés à l'intérieur des deux branches (6,7).

20. Raquette selon la revendication 18, caractérisée en ce qu'elle comporte deux éléments amortisseurs (14 et 15) couplés et fixés à l'extérieur des deux branches (6,7).

21. Raquette selon la revendication 18, caractérisée en ce qu'elle comporte quatre éléments amortisseurs (14 à 17) couplés et fixés à l'intérieur et à l'extérieur des deux branches (6,7).

## Claims

1. A racquet for ball games, more particularly intended for the game of tennis, having at least one system, positioned locally for absorbing vibrations, of the type having a restraint plate associated with a visco-elastic material intended to be acted upon in shear and rigidly joined to the exterior of the racquet structure, in which each absorbing system is constituted by a two-material plate (8, 9, 14, 29) of which one of the materials is a visco-elastic material (10) having a coefficient of absorption β of at least 0.5 in a temperature range located between 10 and 30°C, and for frequencies from 0 to 1,000 Hz, adhered by vulcanisation onto a rigid restraint plate (11) of which the modulus is very high compared with that of the visco-elastic material, and on the other hand in that each absorbing system is located in the zone in which the visco-elastic material located between the racquet and the restraint plate is most urged into shear deformation, for one of the highest energy vibratory modes, i.e. in the region of a vibration peak of one of the highest energy vibratory modes.

2. A racquet according to Claim 1, characterised in that at least one absorbing system (14-17) is arranged on a vibration peak corresponding to the first vibratory flexion mode perpendicular to the plane of the racquet.

3. A racquet according to Claim 1, characterised in that at least one absorbing system (8, 9, 18, 19, 20) is located on a vibration peak corresponding to a second vibratory flexion mode perpendicular to the plane of the racquet.

4. A racquet according to Claim 1, characterised in that at least one absorbing system (8, 9, 18, 19, 20) is located on a vibration peak corresponding to the third vibratory flexion mode perpendicular to the plane of the racquet.

5. A racquet according to Claim 1, characterised in that at least one absorbing system (8, 9) is located on a vibration peak corresponding to the first vibratory mode of lateral flexion of the racquet.

6. A racquet according to Claim 1, characterised in that at least one absorbing system (19, 20) is located on a vibration peak corresponding to the second vibratory mode of lateral flexion of the racquet.

7. A racquet according to Claim 1, characterised in that at least one absorbing system (8, 9, 18, 19, 20) is located on a vibration peak corresponding to the first coupling mode of flexion vibrations perpendicular to the plane of the racquet, and of torsion with respect to its longitudinal axis.

8. A racquet according to one of Claims 1 to 7, characterised in that the thickness of the plate (10) of visco-elastic material is between 0.5 and 1.2 mm, in that the coefficient of absorption β of the visco-elastic material is between 0.8 and 1.2, and in that the thickness of the restraint plate is between 0.5 and 1.2 mm.

9. A racquet according to one of Claims 1 to 8, characterised in that the thickness of the plate (10) of visco-elastic material is of the order of 0.8 mm, and in that its coefficient of absorption β is of the order of 1.2.

10. A racquet according to Claim 9, characterised in that the restraint plate (11) is of Zicral and has a thickness of the order of 0.6 mm.

11. A racquet according to one of Claims 1 to 10, characterised in that it has at least one absorbing element (8 and/or 9) fixed to the bridge (4) of the racquet (1).

12. A racquet according to Claim 11, characterised in that it has two coupled absorbing elements (8 and 9) fixed to either side of the bridge (4).

13. A racquet according to one of Claim 1 to 10, characterised in that it has at least one absorbing element (18 and/or 19 and/or 20) fixed to the racquet head (3).

14. A racquet according to Claim 13, characterised in that it has at least one absorbing element (18) fixed to the top of the racquet head (3).

15. A racquet according to Claim 14, characterised in that it has two coupled absorbing elements (18) fixed at the top of the racquet head (3) to either side of the plane (2) thereof.

16. A racquet according to one of Claims 13 to 15, characterised in that it has at least two coupled absorbing elements (19, 20) fixed on the racquet head (3) to either side of the longitudinal axis (y', y) of the racquet.

17. A racquet according to Claim 16, characterised in that it has four coupled absorbers (19, 20) fixed on the head (3) to either side of its plane (2), as well as of its longitudinal axis (y', y).

18. A racquet according to one of Claims 1 to 10, characterised in that it has at least one absorbing element (14 and/or 15 and/or 16 and/or 17) fixed to the interior or to the exterior of one branch (6 and/or 7) of the racquet.

19. A racquet according to Claim 18, characterised in that it has two coupled absorbing elements (16 and 17) fixed to the interior of the two branches (6, 7).

20. A racquet according to Claim 18, characterised in that it has two coupled absorbing elements (14 and 15) fixed to the exterior of the two branches (6, 7).

21. A racquet according to Claim 18, characterised in that it has four coupled absorbing elements (14 to 17) fixed to the interior and to the exterior of the two branches (6, 7).

## Patentansprüche

1. Racket für Ballspiele, insbesondere für das Tennisspiel, mit wenigstens einem lokal angeordneten Schwingungsdämpfersystem, das eine mit einem viskoelastischen Material kombinierte Belastungplatte aufweist, auf Scherung beanspruchbar ist und fest auf der Außenseite der Struktur des Rackets angebracht ist, wobei jedes Schwingungsdämpfersystem aus einer Platte (8, 9, 14 bis 20) aus wei Materialian besteht, von denen das eine ein visko-elastiaches Material (10) ist, dessen Dämpfungskoeffizient Beta in einem Temperaturbereich zwischen 10 und 30°C und bei Frequenzen von 0 bis 1000 Hz wenigstens 0,5 beträgt und das auf eine starre Belastungsplatte (11) aufvulkanisiert ist, deren Modul sehr viel größer ist als derjenige des visko-elastischen Materials, und wobei jedes Dämpfersystem in der Zone liegt, in der das zwischen dem Racket und einer Belastungsplatte liegende visko-elastische Material für eine der Schwingungsmoden mit größerer Energie am meisten auf Scherverformung beansprucht ist, d.h. im Bereich eines Schwingungsbauchs einer der Schwingungsmoden mit größerer Energie.

2. Racket nach Anspruch 1, dadurch gekennzeichnet, daß wenigstens ein Dämpfungssystem (14 bis 17) auf einem Schwingungsbauch angeordnet ist, der der ersten Biegeschwingungsmode senkrecht zur Ebene des Rackets entspricht.

3. Racket nach Anspruch 1, dadurch gekennzeichnet, daß wenigstens ein Dämpfungssystem (8, 9, 18, 19, 20) auf einem Schwingungsbauch angeordnet ist, der der zweiten Biegeschwingungsmode senkrecht zur Ebene des Rackets entspricht.

4. Racket nach Anspruch 1, dadurch gekennzeichnet, daß wenigstens ein Dämpfungssystem (8, 9, 18, 19, 20) auf einem Schwingungsbauch angeordnet ist, der der dritten Biegeschwingungsmode senkrecht zur Ebene des Rackets entspricht.

5. Racket nach Anspruch 1, dadurch gekennzeichnet, daß wenigstens ein Dämpfungssystem (8, 9) auf einem Schwingungsbauch angeordnet ist, der der ersten seitlichen Biegeschwingungsmode des Rackets entspricht.

6. Racket nach Anspruch 1, dadurch gekennzeichnet, daß wenigstens ein Dämpfungsystem (19, 20) auf einem Schwingungabauch angeordnet ist, der der zweiten seitlichen Biegeschwingungsmode des Rackets entspricht.

7. Racket nach Anspruch 1, dadurch gekennzeichnet, daß wenigstens ein Dämpfungssystem (8, 9, 18, 19, 20) auf einem Schwingungsbauch angeordnet ist, der der ersten Kopplungsschwingungsmode der Durchbiegung senkrecht zur Ebene des Rackets und der Torsion um seine Längsachse entspricht.

8. Racket nach einem der Ansprüche 1 bis 7, dadurch gekennzeichnet, daß die Dicke der Platte (10) aus visko-elestischem Material zwischen 0,5 und 1,2 mm liegt, daß der Dämpfungskoeffizient Bete des visko-elastischen Materials zwischen 0,8 und 1,2 liegt und daß die Dicke dar Belastungsplatte zwischen 0,5 und 1,2 mm liegt.

9. Racket nach einem der Ansprüche 1 bis 8, dadurch gekennzeichnet, daß die Dicke der Platte (10) aus visko-elastischem Material in der Größenordnung von 0,8 mm und ihr Dämpfungskoeffizient Beta in der Größenordnung von 1,2 liegt.

10. Recket nach Anspruch 9, dadurch gekennzeichnet, daß die Belastungsplatte (11) aus Zicral besteht und eine Dicke in der Größenordnung von 0,6 mm hat.

11. Racket nach einem der Ansprüche 1 bis 10, dadurch gekennzeichnet, daß wenigstens eine auf der Brücke des Racket (1) befestigtes Dämpfungselement (8 und/oder 9) vorgesehen ist.

12. Racket nach Anspruch 11, dadurch gekennzeichnet, daß zwei gekoppelte Dämpfungselemente (8 und 9) vorgesehen sind, die zu beiden Seiten der Brücke (4) befestigt sind.

13. Racket nach einem der Ansprüche 1 bis 10, dadurch gekennzdichnet, daß wenigstens ein an dem Rahmen (3) befestigtas Dämpfungselement (18 und/oder 19 und/oder 20) vorgesehen ist.

14. Racket nach Anspruch 13, dadurch gekennzeichnet, daß wenigstens ein an der Kopfseite des Rahmens (3) befestigtes Dämpfungselement (18) vorgesehen ist.

15. Racket nach Anspruch 14, dadurch gekennzeichnet, daß zwei gekoppelte Dämpfungselemente (18) vorgesehen sind, die an der Kopfseite des Rahmens (3) zu beiden Seiten von dessen Ebene (2) befestigt sind.

16. Racket nach einem der Ansprüche 13 bis 15, dadurch gekennzeichnet, daß wenigstens zwei gekoppelte Dämpfungselemente (13, 20) vorgesehen sind, die an dem Rahmen (3) zu beiden Seiten der Längsachse (y'y) des ackets befestigt sind.

17. Racket nach Anspruch 16, dadurch gekennzeichnet, daß wenigstens vier gekoppelte Dämpfungselemente (19, 20) vorgesehen sind, die an dem Rahmen (3) zu beiden Seiten von dessen Ebene (2) und seiner Längsachse (y'y) befestigt sind.

18. Racket nach einem der Ansprüche 1 bis 10, dadurch gekennzeichnet, daß wenigstens ein Dämpfungselement (14 und/oder 15 und/oder 16 und/oder 17) vorgesehen ist, das innen oder außen an einem Schenkel (6 und/oder 7) des Rackets befestigt ist.

19. Racket nach Anspruch 18, dadurch gekennzeichnet, daß zwei gekoppelte Dämpfungselemante (16 und 17) vorgesehen sind, die an der Innenseite der beiden Schenkel (6, 7) befastigt sind.

20. Racket nach Anspruch 18, dadurch gekennzeichnet, daß zwei gekoppelte Dämpfungselemente (14 und 15) vorgesehen sind, die an der Außenseite der beiden Schenkel (6, 7) befestigt sind.

21. Racket nach Anspruch 18, dadurch gekennzeichnet, daß vier gekoppelte Dämpfungselemente (14 bis 17) vorgesehen sind, die an der Innenseite und an der Außenseite der beiden Schenkel (6, 7) befestigt sind.
